# EUROPÄISCHE PATENTSCHRIFT

(11) **EP 4 127 352 B1**
(45) Veröffentlichungstag und Bekanntmachung des Hinweises auf die Patenterteilung: **31.01.2024**
(21) Anmeldenummer: 20728444.9
(22) Anmeldetag: 20.05.2020
(51) Int. Cl.: E04F 13/08, E04B 9/00, E04B 9/04

(54) **PLATTENELEMENT ZUR VERKLEIDUNG EINER DECKE UND/ODER WAND SOWIE VERKLEIDUNG FÜR EINE DECKE UND/ODER WAND**
PANEL ELEMENT FOR CLADDING A CEILING AND / OR WALL AND CLADDING FOR A CEILING AND / OR WALL
ÉLÉMENT DE PANNEAU POUR REVÊTEMENT D'UN PLAFOND ET / OU MUR ET REVÊTEMENT DE PLAFOND ET / OU MUR

(43) Veröffentlichungstag der Anmeldung: 08.02.2023
(73) Patentinhaber: durlum Group GmbH, 79650 Schopfheim (DE)
(72) Erfinder: REUTER, Matthias, 79650 Schopfheim (DE); RUF, Tobias, 79650 Schopfheim (DE)
(74) Vertreter: Mertzlufft-Paufler, Cornelius
(86) Internationale Anmeldenummer: PCT/EP2020/064185
(87) Internationale Veröffentlichungsnummer: WO 2021/233544

(56) Entgegenhaltungen:
- EP-A1- 0 744 509
- WO-A1-2015/183632
- DE-U1-202013 000 340
- US-A1- 2016 145 863

## Beschreibung

Die Erfindung betrifft ein Plattenelement zur Verkleidung einer Decke und/oder Wand sowie eine Verkleidung für eine Decke und/oder Wand.

Zur Gestaltung von Decken und/oder Wänden ist es bekannt, Decken und/oder Wände mit Hilfe von Plattenelementen zu verkleiden.

Ein Plattenelement mit den Merkmalen des Oberbegriffs von Anspruch 1 ist aus der Druckschrift WO 2015/183 632 A1 vorbekannt. Aus der Druckschrift US 2016 145 863 A1 ist ein abgehängtes Deckensystem vorbekannt, das Deckenplatten umfasst, die an einer Gitteranordnung befestigt sind.

Insbesondere dann, wenn die Plattenelemente an Decken befestigt werden sollen, ist es üblich geworden, die Plattenelemente von der zu verkleidenden Decke abzuhängen. Dabei kommen Haltefedern, beispielsweise sogenannte Torsionsfedern, zum Einsatz. Die Haltefedern werden dabei einerseits an dem aufzuhängenden Plattenelement und andererseits an der Decke und/oder Wand befestigt.

In der Regel sind die Haltefedern an einer Deckplatte eines derartigen Plattenelement vormontiert. Dies hat zwar Vorteile bei der Montage der Plattenelemente, kann allerdings die Handhabung der Plattenelemente beim Verstauen und Transport erschweren.

Aufgabe der Erfindung ist es daher, ein Plattenelement der zur Verkleidung einer Decke und/oder Wand bereitzustellen, das sich durch eine einfache Handhabung auszeichnet.

Zur Lösung der Aufgabe wird zunächst ein Plattenelement zur Verkleidung einer Decke und/oder Wand vorgeschlagen, das die Mittel und Merkmale des unabhängigen, auf ein derartiges Plattenelement gerichteten Anspruch aufweist. Insbesondere wird somit zur Lösung der Aufgabe ein Plattenelement zur Verkleidung von einer Decke und/oder einer Wand vorgeschlagen, das eine Deckplatte und zumindest eine Haltefeder aufweist, die zur vorzugsweise hängenden Befestigung der Deckenplatte an einer Decke und/oder Wand aus einer Transportposition in eine Befestigungsposition bewegt werden kann. Das Plattenelement umfasst eine Haltevorrichtung für die zumindest eine Haltefeder, die erfindungsgemäß dazu eingerichtet ist, die zumindest eine Haltefeder in ihrer Transportposition zu fixieren. Die Haltevorrichtung kann dabei dazu eingerichtet sein, die Haltefeder in ihrer Transportposition unter Spannung zu fixieren.

Mithilfe der Haltevorrichtung kann die zumindest eine Haltefeder in Transportposition an der Deckplatte fixiert sein. Die Deckplatte ist vorzugsweise rechteckig.

Auf diese Weise wird sichergestellt, dass die Haltefeder während der Handhabung des Plattenelements beim Transport, beim Verstauen und bei der Montage des Plattenelements zunächst in ihrer Transportposition verbleibt. So lässt sich vermeiden, dass das Plattenelement durch die Haltefeder beschädigt wird.

Die Haltevorrichtung ist erfindungsgemäß dazu eingerichtet, die zumindest eine Haltefeder in ihrer Transportposition zu spannen. So lässt sich die Haltefeder besonders zuverlässig in ihrer Transportposition fixieren.

Erfindungsgemäß ist die zumindest eine Haltefeder in Transportposition durch ihre eigene Federkraft an der Haltevorrichtung fixiert. So kann die von der Haltefeder bereitgestellte Federkraft zur Fixierung der Haltefeder in ihrer Transportposition genutzt werden. Dies kann die Gestaltung der Haltevorrichtung entsprechend vereinfachen.

An dieser Stelle sei erwähnt, dass die Haltefeder auch in ihrer Befestigungsposition durch ihre eigene Federkraft fixiert sein kann.

Es ist möglich, dass die Haltevorrichtung selbst keine beweglichen Teile aufweist. Erfindungsgemäß ist die Haltevorrichtung als vorzugsweise statisches Widerlager ausgebildet, um die zumindest eine Haltefeder in ihrer Transportstellung vorzugsweise durch ihre eigene Federkraft gespannt zu fixieren.

Erfindungsgemäß ist vorgesehen, dass die Haltefeder in ihrer Transportposition im Vergleich zu ihrer Befestigungsposition, insbesondere mit ihren Federschenkeln, einer Seite der Deckplatte, nämlich einer Rückseite, der Deckplatte angenähert ist. Dabei kann diese Seite eine Seite der Deckplatte sein, die keine Sichtseite des Plattenelements darstellt. Dabei kann die Haltefeder in ihrer Transportposition an dieser Seite der Deckplatte, die vorzugsweise keine Sichtseite des Plattenelements darstellt, anliegen. Die Haltefeder und insbesondere auch ihre Federschenkel können in Transportposition parallel oder in etwa parallel zu dieser Seite der Deckplatte ausgerichtet sein.

Die zumindest eine Haltefeder kann somit in ihrer Transportposition sicher an einer Seite der Deckplatte fixiert werden, die keine Sichtseite des Plattenelements ist. So können durch die zumindest eine Haltefeder verursachte Beschädigungen der Sichtseite des Plattenelements bei der Handhabung, während dem Transport und/oder der Lagerung und selbst während der Montage des Plattenelements vermieden werden.

Die Sichtseite des Plattenelements kann eine Seite sein, die in montierter Gebrauchsstellung des Plattenelements sichtbar bleibt.

Die Federschenkel der zumindest einen Haltefeder können in Befestigungsposition, also dann, wenn sie zur Befestigung des Plattenelements an einer Decke und/oder Wand aus ihrer Transportposition bewegt sind, eine größere Distanz zueinander aufweisen, als in ihrer Transportposition bei gespannter Haltefeder. In ihrer Befestigungsposition kann die Haltefeder entspannt oder zumindest entspannter sein als in ihrer Transportposition.

Zur Überführung aus ihrer Transportposition in ihre Befestigungsposition kann die Haltefeder an der Haltevorrichtung Befestigungsposition schwenkbar sein. Die Haltevorrichtung kann so ausgebildet sein, dass die Haltefeder um eine längs der Deckplatte verlaufenden Schwenkachse schwenkbar ist. Die Haltevorrichtung kann ferner so ausgebildet sein, dass die Halterfeder zur Überführung aus der Transportposition in ihre Befestigungsposition in einer kombinierten Schiebe-Schwenkbewegung bewegt werden muss. Hierfür kann die Haltevorrichtung eine Längs- und Schwenkführung für die zumindest eine Haltefeder aufweisen.

Die Haltefeder kann aus ihrer Transportposition entlang ihrer Längsrichtung verschiebbar an der Haltevorrichtung angeordnet sein. Die Längsrichtung der Haltefeder kann in Richtung eines Öffnungswinkels von Federschenkeln der Haltefeder ausgerichtet sein.

Die Haltevorrichtung kann einen Schwenkwinkel der Haltefeder zwischen ihrer Transportposition und ihrer Bestfestigungsposition auf höchstens 110°, vorzugsweise auf 90°, insbesondere zur Rückseite der Deckplatte, begrenzen.

Bei einer besonders vorteilhaften Ausführungsform des Plattenelements ist vorgesehen, dass die Haltevorrichtung für jeden Federschenkel, der zumindest eine Haltefeder jeweils eine Halteöffnung aufweist. Die Halteöffnungen können so ausgebildet sein, dass sie die Bewegung der Haltefeder zwischen ihrer Transportposition und ihrer Befestigungsposition erlauben. Die beiden Halteöffnungen können einander abgewandte Ränder aufweisen, an denen die Federschenkel der zumindest einen Haltefeder bei in Transportposition befindlicher Haltefeder anliegen, wobei die beiden Ränder einen Abstand zueinander aufweisen, der so bemessen ist, dass die Federschenkel der Haltefeder bei in Transportposition befindlicher Haltefeder gespannt gehalten sind und dadurch die Haltefeder unter Spannung in ihrer Transportposition fixiert ist.

Für die Fixierung der Haltefeder in Transportposition, gegebenenfalls aber auch in Befestigungsposition kann es vorteilhaft sein, wenn Federschenkel der zumindest einen Haltefeder an ihren freien Enden hakenförmig ausgebildet sind.

Um die Haltefeder besonders zuverlässig in ihrer Transportposition fixieren zu können, kann es zweckmäßig sein, wenn die Haltevorrichtung benachbart zu zumindest einer der beiden Halteöffnungen eine Einstecköffnung zur Aufnahme eines freien, vorzugsweise hakenförmigen und/oder gebogenen, Endes eines der Federschenkel der zumindest einen Haltefeder aufweist. Nachdem die Haltefeder durch Einspannen ihrer Federschenkel in die beiden Halteöffnungen eingebracht wurde, kann das Ende zumindest eines der beiden Federschenkel der zumindest einen Haltefeder in die zuvor erwähnte Einstecköffnung eingeführt, und dadurch die Haltefeder besonders zuverlässig in ihrer Transportposition gesichert werden.

Bevorzugt ist jeder Halteöffnung jeweils eine Einstecköffnung zugeordnet. So kann die in Transportposition befindliche Haltefeder in ihrer Transportposition gesichert werden, indem die freien, vorzugsweise hakenförmigen und/oder gebogenen, Enden ihrer Federschenkel in die beiden Einstecköffnungen eingeführt werden. Dort können die vorzugsweise hakenförmigen Enden der Federschenkel verhindern, dass die Haltefeder durch ihre Federkraft, die die Federschenkel auseinander drückt, entlang ihrer Längserstreckungsrichtung aus ihrer Transportposition hinausgeschoben wird. Besonders zuverlässig ist dies möglich, wenn die hakenförmigen Enden der Federschenkel einen jeweiligen Rand der Einstecköffnungen dabei hintergreifen. Die Federschenkel können an ihren freien Enden zwischen 100° und 200° und vorzugsweise um 180° gebogen sein.

Die zuvor erwähnte Halteöffnung kann einen ersten Öffnungsabschnitt und eine zweiten Öffnungsabschnitt aufweisen. Die Federschenkel können bei in Transportposition befindlicher Haltefeder in dem ersten Öffnungsabschnitt positioniert sein. Bei in Befestigungsposition befindlicher Haltefeder, können die Federschenkel in dem zweiten Öffnungsabschnitt angeordnet sein.

Zur Krafteinleitung in die Haltervorrichtung kann es vorteilhaft sein, wenn zwischen zwei einer Haltefeder zugeordneten Halteöffnungen der Haltevorrichtung, insbesondere zwischen zwei zweiten Öffnungsabschnitten, ein Haltesteg ausgebildet ist, von dem die in Befestigungsstellung befindliche Haltefeder mit einem zwischen Federschenkeln angeordneten Zwischenabschnitt an der Haltevorrichtung fixiert wird.

Der erste Öffnungsabschnitt, vorzugsweise jeder erste Öffnungsabschnitt, kann hierbei in Schwenkrichtung der Haltefeder in Richtung ihrer Befestigungsposition durch einen Öffnungsrand begrenzt sein, der den ihm zugeordneten Federschenkel in Transportposition formschlüssig sichert. Dadurch kann die zumindest eine Haltefeder besonders zuverlässig in ihrer Transportposition fixiert werden.

Bei einer Ausführungsform des Plattenelements ist vorgesehen, dass der erste Öffnungsabschnitt näher als der zweite Öffnungsabschnitt an einer Seite angeordnet ist, die keine Sichtseite des Plattenelements ist, beispielsweise an der bereits zuvor erwähnten Rückseite der Deckplatte.

Dabei kann der erste Öffnungsabschnitt einen größeren Winkel mit der bereits zuvor erwähnten Seite, insbesondere mit der Rückseite der Deckplatte aufspannen als der zweite Öffnungsabschnitt. Bei einer Ausführungsform des Plattenelements ist vorgesehen, dass der zweite Öffnungsabschnitt parallel zu der zuvor erwähnten Seite, insbesondere zu der Rückseite der Deckplatte ausgerichtet ist. Bevorzugt ist dann der erste Öffnungsabschnitt im rechten Winkel, einerseits zu der zuvor erwähnten Seite, insbesondere der Rückseite der Deckplatte, und andererseits zu dem zweiten Öffnungsabschnitt der Halteöffnung ausgerichtet.

An dieser Stelle sei erwähnt, dass die beiden Öffnungsabschnitte der Halteöffnung miteinander verbunden sind, sodass der jeweilige Federschenkel, der in der Halteöffnung positioniert ist, von dem einen in den anderen Öffnungsabschnitt bewegt werden kann, um die Torsionsfeder aus der Transportposition in ihre Befestigungsposition und umgekehrt zu überführen.

Der erste Öffnungsabschnitt und der zweite Öffnungsabschnitt können in einem Winkel kleiner als 180° zueinander ausgerichtet sein. Der erste Öffnungsabschnitt und der zweite Öffnungsabschnitt können bevorzugt einen Winkel zwischen 80° und 110° zueinander aufspannen. Wie bereits zuvor erwähnt, ist es bevorzugt, wenn zwischen dem ersten Öffnungsabschnitt und dem zweiten Öffnungsabschnitt ein Winkel von 90° messbar ist.

Bei einer vorteilhaften Ausführungsform des Plattenelements ist vorgesehen, dass die Haltevorrichtung ein Profil, insbesondere einen Randprofil, umfasst, das an der Deckplatte angeordnet oder ausgebildet ist. Das Profil kann vorzugsweise an einer Seite der Deckplatte angeordnet oder ausgebildet sein, die keine Sichtseite des Plattenelements darstellt, beispielsweise an der zuvor erwähnten Rückseite der Deckplatte.

Die zuvor erwähnten Halteöffnungen können hierbei in dem Profil der Haltevorrichtung ausgebildet sein.

Das Profil kann beispielsweise durch Biegen der Deckplatte ausgeformt sein. Bei einer anderen Ausführungsform ist das Profil an einer Seite, insbesondere an der Rückseite der Deckplatte angeordnet oder ausgebildet.

Das Profil kann einen an die zuvor erwähnte Seite, insbesondere an die Rückseite der Deckplatte angrenzenden ersten Profilschenkel aufweisen. In diesem Profilschenkelkann der erste Öffnungsabschnitt der Halteöffnungen ausgebildet sein. Ferner kann das Profil auch einen zweiten Profilschenkel aufweisen, in dem dann die zweiten Öffnungsabschnitte der Halteöffnungen ausgebildet sein können. Der zweite Profilschenkel kann der zuvor bereits erwähnten Seite der Deckplatte, insbesondere ihrer Rückseite gegenüberliegend angeordnet sein. Ferner ist es möglich, dass der erste Profilschenkel zwischen der Deckplatte und dem zweiten Profilschenkel angeordnet ist.

Das Plattenelement kann einen Anschlag aufweisen, mit dem es in montierter Gebrauchsstellung gegen eine Halterung, beispielsweise gegen ein Halteprofil, an einer Decke oder Wand positioniert werden kann. Der Anschlag kann in Form eines Anlageschenkels ausgebildet sein, der quer oder rechtwinklig zur Deckplatte, insbesondere zur Rückseite der Deckplatte ausgerichtet ist. Der Anlageschenkel kann ein Profilschenkel, insbesondere ein dritter Profilschenkel des zuvor erwähnten Profils des Plattenelements sein.

In einer Ausführungsform des Plattenelements ist vorgesehen, dass an zwei einander abgewandten Rändern der Deckplatte jeweils zumindest eine Haltevorrichtung zumindest einer Haltefeder angeordnet ist.

Bei einer Ausführungsform des Plattenelements sind zumindest zwei Haltefedern an einem Rand der Deckplatte angeordnet. Natürlich ist es auch denkbar, zwei Haltefedern an einem Rand der Deckplatte anzuordnen und zwei weitere Haltefedern an einem zweiten, dem ersten Rand abgewandten oder gegenüberliegenden Rand der Deckplatte anzuordnen.

Die Deckplatte des Plattenelements kann zumindest teilweise aus Metall bestehen. Bevorzugt ist vorgesehen, dass die Deckplatte vollständig aus Metall besteht.

Zur Lösung der Aufgabe wird schließlich auch eine Verkleidung für eine Decke und/oder Wand mit zumindest einer an einer Decke und/oder Wand befestigbaren und in Gebrauchsstellung befestigten Halterung und mit zumindest einem Plattenelement nach einem der auf ein solches gerichteten Ansprüche vorgeschlagen. Dabei ist vorgesehen, dass das Plattenelement in seiner Gebrauchsstellung mit seiner zumindest einen Haltefeder an der Halterung befestigt ist. Hierbei ist es möglich, die Haltefeder zur Befestigung des Plattenelements in die Halterung einzuhängen. Hierbei kann die Haltefeder eine im Vergleich zu ihrer gespannten Transportposition entspannte oder zumindest entspanntere Stellung einnehmen, in der ihre Federschenkel weiter voneinander beabstandet sind, als bei in Transportposition befindlicher Haltefeder. Die Halterung der Verkleidung kann ein Halteprofil sein, in das die zumindest eine Haltefeder eingehängt werden kann.

Die Halterung kann für jede Haltefeder zumindest ein Halteloch, beispielsweise ein Langloch aufweisen. Durch das Halteloch können Federschenkel der Haltefeder hindurchgeführt und anschließend durch die Federkraft der Haltefeder gespreizt werden. Auf diese Weise lässt sich das Plattelement mit Hilfe seiner zumindest einen Haltefeder formschlüssig und vor allem auch lösbar an der Halterung befestigen.

Dem zuvor erwähnten Halteloch kann zumindest eine Sicherungsaufnahme, insbesondere zumindest ein Sicherungsloch, zur Aufnahme eines hakenförmigen Endes eines Federschenkels einer Haltefeder zugeordnet sein. In diese zumindest eine Sicherungsaufnahme kann ein Federschenkel einer Haltefeder mit seinem hakenförmigen Ende eingreifen, beispielsweise um das Plattenelement bei seiner Montage zunächst an der Halterung aufzuhängen und/oder um das Plattenelement aufzufangen, wenn es sich aus seiner ordnungsgemäßen Gebrauchsstellung lösen sollte, wie es etwa aufgrund starker Erschütterungen im Erdbebenfall möglicherweise vorkommen kann. So kann die zumindest eine Sicherungsaufnahme zur Absturzsicherung eines Plattenelements der Verkleidung verwendet werden.

Besonders zuverlässig ist diese Art der Absturzsicherung, wenn beidseits eines Haltelochs jeweils eine Sicherungsaufnahme vorgesehen ist. So kann jedes von zwei der zuvor erwähnten hakenförmigen Enden der Federschenkel einer Haltefeder in eine der beiden Sicherungsaufnahmen eingreifen, um das Plattenelement an der Halterung in einer seine Montage begünstigenden Position aufzuhängen oder um das Plattenelement aufzufangen, wenn es sich aus seiner ordnungsgemäßen Montagestellung lösen sollte. So kann ein Absturz der Plattenelemente der Verkleidung beispielsweise im Erdbebenfall zuverlässig verhindert werden.

Jedem Halteloch der Halterung, durch das die Federschenkel einer Haltefeder eines Plattenelements durchgeführt werden sollen, können zwei derartige Sicherungsaufnahmen zugeordnet sein. So ist es möglich, das Plattenelement über mehrere und vorzugsweise über sämtliche seiner Haltefedern vor einem Absturz zu sichern.

Die Erfindung wird nun anhand eines Ausführungsbeispiels näher beschrieben, ist aber nicht auf dieses Ausführungsbeispiel beschränkt, sondern es sind weitere Ausführungsbeispiele im Rahmen der Erfindung gemäß den beigefügten Ansprüchen möglich.

Es zeigen:
- Fig. 1: eine perspektivische Rückansicht eines Plattenelements mit zwei Haltefedern,
- Fig. 2: die in Fig. 1 mit dem Kreis A markierte Einzelheit in vergrößerter Darstellung,
- Fig. 3: eine Aufsicht auf das in den vorherigen Figuren dargestellte Plattenelement,
- Fig. 4: die in Fig. 3 mit dem Rechteck B markierte Einzelheit in vergrößerter Darstellung,
- Fig. 5: zwei Plattenelemente an einer Halterung zur Verkleidung einer Decke, sowie
- Fig. 6: eine vergrößerte Einzelheit aus Fig. 5 zur Veranschaulichung der Funktion der Haltefedern der Plattenelemente an der Halterung.

Sämtliche Figuren zeigen zumindest Teile eines im Ganzen mit 1 bezeichneten Plattenelements zur Verkleidung einer Decke und/oder Wand. Das Plattenelement 1 weist eine rechteckige Deckplatte 2 und mehrere Haltfedern 3 auf. Die Haltefedern 3 sind sogenannte Schenkelfedern, die auch als Torsionsfedern bezeichnet werden.

Zur hängenden Befestigung der Deckplatte 2 an einer Decke und/oder Wand können die Haltefedern 3 aus ihren beispielsweise in den Figuren 1 bis 4 gezeigten Transportpositionen in eine Befestigungsposition überführt werden, in der einige Haltefedern 3 in den Figuren 5 und 6 dargestellt sind.

Mittels einer Haltevorrichtung 4 sind die Haltefedern 3 an der Deckplatte 2 des Plattenelements 1 befestigt.

Die Figuren 1 bis 4 verdeutlichen, dass die Haltevorrichtung 4 dazu eingerichtet ist, die Haltefedern 3 in ihrer jeweiligen Transportposition zu fixieren. Auf diese Weise werden die Haltefedern 3 sicher in ihrer Transportposition an der Deckplatte 2 des Plattenelements 1 festgelegt. Gemäß dem in den Figuren gezeigten Ausführungsbeispiel des Plattenelements 1 ist die Haltevorrichtung 4 dazu eingerichtet, die Haltefedern 3 in ihrer jeweiligen Transportposition unter Spannung zu fixieren. Die Haltevorrichtung 4 ist so ausgebildet, dass die Haltefedern 3 in ihrer Transportposition durch ihre eigene Federkraft fixiert sind. Die Haltevorrichtung 4 fungiert dabei als statisches Wiederlager zur gespannten Fixierung der Haltefedern 3 in ihrer Transportposition.

Ein Vergleich der Figuren 1 bis 4 mit den Figuren 5 und 6 verdeutlicht, dass die Haltefedern 3 in ihrer Transportposition im Vergleich zu ihrer Befestigungsposition mit ihren Federschenkeln 5,6 einer Seite der Deckplatte 2 angenähert sind, die keine Sichtseite 26 des montierten Plattenelements 1 darstellt. Die Seite, der die Haltefedern 3 mit ihren Federschenkeln 5,6 in Transportposition angenähert sind, ist eine Rückseite 7 der Deckplatte 2.

Die Haltefedern 3 sind mit ihren Federschenkeln 5,6 in Transportposition in etwa parallel zu der Rückseite 7 ausgerichtet. Die Federschenkel 5, 6 der zumindest einen Haltefeder 3 weisen in ihrer Befestigungsposition eine größere Distanz zueinander auf, als in ihrer Transportposition. Somit sind die Haltefedern 3 in Transportposition gespannter, als in Befestigungsposition.

Um die Haltefedern 3 aus ihrer Transportposition in ihre Befestigungsposition zu überführen, sind die Haltefedern 3 an der Haltevorrichtung 4 schwenkbar. Eine Schwenkachse, um die die Schwenkbewegung der Haltefedern 3 erfolgt, verläuft dabei längst der Deckplatte 2 des Plattenelements 1. Bei Betrachtung der Figuren wird deutlich, dass die Schwenkbewegung lediglich eine Bewegungskomponente darstellt, um die Haltefedern 3 aus ihrer Transportposition in ihre Befestigungsposition zu überführen. Bevor die Haltefedern 3 an der Haltevorrichtung 4 geschwenkt werden können, müssen sie bei dem in den Figuren dargestellten Ausführungsbeispiel durch eine Längsbewegung, die in Richtung ihrer Längserstreckung und in Richtung eines Öffnungswinkels ihrer Federschenkel 5,6 ausgerichtet ist, bewegt werden. Hierfür stellt die Haltevorrichtung 4 eine kombinierte Längs- und Schwenkführung für die Haltefedern 3 bereit. So sind die Haltefedern 3 an der Haltevorrichtung 4 auch entlang ihrer Längsrichtung aus ihrer Transportposition verschiebbar angeordnet.

Die Haltevorrichtung 4 begrenzt einen Schwenkwinkel der Haltefedern 3 zwischen ihrer jeweiligen Transportposition und ihrer jeweiligen Befestigungsposition auf höchstens 110°. Bei dem in den Figuren gezeigten Ausführungsbeispiel des Plattenelements 1 ist eine Begrenzung des Schwenkwinkels der Haltfedern 3 zwischen ihrer Transportposition und ihrer Befestigungsposition auf 90° gegeben.

Die Haltevorrichtung 4 weist für jeden Federschenkel 5,6 der beiden Haltefedern 3 jeweils eine Halteöffnung 8 auf. Die beiden Halteöffnungen 8, die einer Haltefeder 3 zugeordnet sind, weisen einander abgewandte Ränder 9,10 auf. Gemäß den Figuren sind diese Ränder 9,10 rechtwinklig zu der Rückseite 7 der Deckplatte 2 ausgerichtet. An diesen Rändern 9, 10 liegen die Federschenkel 5,6 der Haltefedern 3 bei in Transportposition befindlicher Haltefeder 3 an. Die Ränder 9,10 haben einen Abstand zueinander, der so bemessen ist, dass die Federschenkel 5,6 der Haltefedern 3 bei in Transportposition befindlichen Haltefedern 3 gespannt gehalten sind. Dadurch werden die Haltefedern 3 unter Spannung in ihrer Transportposition fixiert. Die Spannung zur Fixierung der Haltefedern 3 wird dabei von der jeweiligen Haltefeder 3 durch ihre eigene Federkraft selbst erzeugt.

Die Federschenkel 5,6 der Haltefedern 3 sind an ihren freien Enden hakenförmig ausgebildet. Mit ihren hakenförmigen Enden können die Haltefedern 3 an einer Halterung 23 eingehängt werden, wie es beispielsweise in der rechten Hälfte von Figur 5 gezeigt ist. Dies erleichtert die Montage des Plattenelements 1.

Benachbart zu den Halteöffnungen 8 weist die Haltevorrichtung 4 des Plattenelements 1 Einstecköffnungen 11 auf. Die Einstecköffnungen 11 dienen der Aufnahme jeweils eines freien, hakenförmigen, gebogenen Endes 12 der Federschenkel 5,6 der Haltefedern 3. Die in den Einstecköffnungen 11 positionierten, hakenförmigen Enden 12 der Federschenkel 5,6 verhindern, dass die Haltefedern 3 durch ihre Federkraft, die die Federschenkel 5,6 auseinander drückt, entlang ihrer Längserstreckungsrichtung aus ihrer Transportposition hinausgeschoben werden. Besonders zuverlässig ist dies möglich, wenn die hakenförmigen Enden 12 der Federschenkel 5,6 einen jeweiligen Rand der Einstecköffnungen 11 dabei hintergreifen. An ihren hakenförmigen Enden 12 können die Federschenkel 5,6 zwischen 100° und 200°, insbesondere um 180° gebogen sein.

Die Halteöffnungen 8 umfassen jeweils einen ersten Öffnungsabschnitt 13 und einen zweiten Öffnungsabschnitt 14. Die Federschenkel 5,6 sind bei in Transportposition befindlicher Haltefeder 3 in dem ersten Öffnungsabschnitt 13 und bei in Befestigungsposition befindlicher Haltefeder 3 in dem zweiten Öffnungsabschnitt 14 der Halteöffnungen 8 platziert.

Zwischen zwei einer Haltefeder 3 zugeordneten Halteöffnungen 8, nämlich zwischen zwei zweiten Öffnungsabschnitten 14, weist die Haltevorrichtung 4 jeweils einen Haltesteg 15 auf. Von dem Haltesteg 15 werden die in Befestigungsstellung befindlichen Haltefedern 3 jeweils mit einem zwischen den Federschenkeln 5,6 angeordneten Zwischenabschnitt 16 an der Haltevorrichtung 4 und damit an der Deckplatte 2 des Plattenelements 1 fixiert. Der Zwischenabschnitt 16 wird von einer Öse gebildet, die aus Windungen eines Drahtes besteht, aus dem die Haltefedern 3 jeweils hergestellt sind.

Der jeweilige erste Öffnungsabschnitt 13 der Halteöffnungen 8 ist durch einen Öffnungsrand 17 in Schwenkrichtung der Haltefedern 3 in Richtung ihrer jeweiligen Befestigungsposition begrenzt. Der Öffnungsrand 17 ist dazu vorgesehen, den in dem ersten Öffnungsabschnitt 13 in Transportposition befindlichen Federschenkel 5,6 der Haltefeder 3 in Richtung der Befestigungsposition der Haltefeder 3 formschlüssig zu sichern. Der Öffnungsrand 17 ist bei dem in den Figuren gezeigten Plattenelement 1 parallel zu der Rückseite 7 der Deckplatte 2 des Plattenelements 1 ausgerichtet.

Die ersten Öffnungsabschnitte 13 der Halteöffnungen 8 sind näher als die zweiten Öffnungsabschnitte 14 an der Rückseite 7 der Deckplatte 2 angeordnet. Der erste Öffnungsabschnitt 13 der Halteöffnung 8 spannt dabei einen größeren Winkel mit der Rückseite 7 der Deckplatte 2 auf, als der zweite Öffnungsabschnitt 14, der im gezeigten Ausführungsbeispiel parallel zu der Rückseite 7 der Deckplatte 2 ausgerichtet ist. Der Winkel beträgt hier 90°. Der erste Öffnungsabschnitt 13 und der zweite Öffnungsabschnitt 14 der Halteöffnungen 8 sind somit in einem Winkel kleiner als 180° zueinander ausgerichtet.

Die Haltevorrichtung 4 umfasst ein Profil 18, das an einem Rand der Deckplatte 2 angeordnet ist und daher als Randprofil bezeichnet werden kann. Die zuvor erwähnten Halteöffnungen 8 sind in dem Profil 18 ausgebildet. Das Profil 18 umfasst einen ersten Profilschenkel 19, in dem die ersten Öffnungsabschnitte 13 der Haltevorrichtung 8 ausgebildet sind. Ferner umfasst das Profil 18 auch einen zweiten Profilschenkel 20, in dem die zweiten Öffnungsabschnitte 14 der Halteöffnungen 8 ausgebildet sind.

Bei dem in den Figuren gezeigten Ausführungsbeispiel des Plattenelements 1 ist das Profil 18 durch Biegen der Deckplatte 2 an der Rückseite 7 der Deckplatte 2 ausgeformt. Bei einem in den Figuren nicht gezeigten Ausführungsbeispiel, ist ein Profil 18 an einer Seite der Deckplatte 2 befestigt oder angeformt, die vorzugsweise keine Sichtseite 26 des Plattenelements 1 darstellt.

Bei einer in den Figuren nicht dargestellten Ausführungsform des Plattenelements 1 ist vorgesehen, dass an zwei einander abgewandten Rändern der Deckplatte 2 der jeweils zumindest einen Haltevorrichtung 4 mit zumindest einer Haltefeder 3 angeordnet ist. Bei dem in den Figuren gezeigten Ausführungsbeispiel des Plattenelements 1 sind zwei Haltefedern 3 an einem Rand der Deckplatte 2 angeordnet.

Die Deckplatte 2 des in den Figuren dargestellten Plattenelements 1 besteht aus Metall. Mit ihrem der Haltevorrichtung 4 abgewandten Halterand 21 kann die Deckplatte 2 zur Befestigung des Deckenelements 1 in eine entsprechend ausgebildete Haltekonstruktion eingehängt werden.

Auf der einen Seite wird das Plattenelement 1 durch die beiden Haltefedern 3 an der Decke gehalten, während es auf der anderen Seite mit Hilfe seines Halterandes 21 zumindest mittelbar an der Decke oder Wand befestigt werden kann.

Die Figuren 5 und 6 zeigen nun eine im Ganzen mit 22 bezeichnete Verkleidung für eine Decke und/oder Wand. Die Verkleidung 22 umfasst mehrere der in den Figuren 1 bis 4 gezeigten Plattenelemente 1 sowie zumindest eine an der Decke und/oder Wand in Gebrauchsstellung befestigte Halterung 23. Die Plattenelemente 1 sind in ihrer Gebrauchsstellung mit ihren Haltefedern 3 an der Halterung 23 befestigt. Zu diesem Zweck werden die Haltefedern 3 mit ihren Federschenkeln 5,6 in die Halterung 23 eingehängt. Die Halterung 23 ist als Halteprofil ausgebildet und weist zum Einhängen der Federschenkel 5,6 mehrere Haltelöcher 24 in Form von Langlöchern auf.

Figur 5 verdeutlicht die Montage der Plattenelemente 1. Zunächst werden die Haltefedern 3 aus ihrer jeweiligen Transportposition in Längsrichtung ausgeschoben. Dann werden die Haltfedern 3 mit den hakenförmigen Enden ihrer Federschenkel 5,6 durch die Haltelöcher 24 der Halterung 23 geführt und in beidseits der Haltelöcher 24 vorhandene Sicherungsaufnahmen 27 der Halterung 23 eingehängt, um das Plattelement 1 aufzuhängen. Dabei ist die Rückseite 7 der Deckplatte 3 in etwa in oder in Schwerkraftrichtung ausgerichtet (siehe rechte Hälfte von Figur 5). Anschließend wird das so aufgehängte Plattenelement 1 um 90° hochgeklappt, mit seinem Halterand 21 in eine Halteschiene, die an der Decke befestigt ist, eingehängt und entgegen der Schwerkraftrichtung in Richtung der Decke geschoben. Dabei gelangen die Federschenkel 5, 6 einerseits in die zweiten Öffnungsabschnitte 14 der Halteöffnungen 8. Andererseits rutschen die Federschenkel 5,6 weiter durch die Haltelöcher 24 und spreizen sich aufgrund der Federkraft der Haltefedern 3 auseinander, wodurch das Plattelement 1 ordnungsgemäß aufgehängt werden kann.

Die Plattenelemente 1 können sich aus ihrer bestimmungsgemäßen Montagestellung lösen, wenn starke Vibrationen und/oder Erschütterungen auf sie einwirken, zum Beispiel bei Erdbeben. Wenn sich die Plattenelemente 1 unvorhergesehener Weise aus ihrer bestimmungsgemäßen Montagestellung lösen, können die Plattenelemente 1 mithilfe der hakenförmigen Enden 12 der Federschenkel 5, 6 ihrer Haltefedern 3 und der Sicherungsaufnahmen 27 aufgefangen und ihr Absturz verhindert werden. Lösen sich die Plattenelemente 1, rutschen die Federschenkel 5,6 durch die Haltelöcher 24, bis die hakenförmigen Enden 12 der Federschenkel 5, 6 der Haltefedern 3 in die Sicherungsaufnahmen 27 eingreifen. Dort verbleiben die hakenförmigen Enden 12 und sichern das Plattenelement 1 vor einem Absturz.

Die hakenförmigen Enden 12 der Haltefedern 3 des rechten Plattenelements 1 aus Figur 5 greifen in die Sicherungsaufnahmen 27 ein. Es ist zu erkennen, dass die in die Halterung 23 eingebrachten Sicherungsaufnahmen 27 durchgängige Sicherungslöcher sind.

Das Plattelement 1 weist einen Anschlag in Form eines Anlageschenkels 25 auf, mit dem es in ordnungsgemäßer Gebrauchsstellung an der Halterung 23 anliegen kann. Der Anlageschenkel 25 ist eine dritter Profilschenkel des Profils 18 und rechtwinklig zu der Rückseite 7 der Deckplatte 2 und/oder rechtwinklig zu dem zweiten Profilschenkel 20 ausgerichtet.

Die Erfindung befasst sich mit Verbesserungen auf dem technischen Gebiet der Plattenelemente zur Verkleidung von Decken und/oder Wänden. Hierfür wird unter anderem ein Plattenelement 1 vorgeschlagen, das eine Haltevorrichtung 4 aufweist, mit dem zumindest eine Haltefeder 3, die zur Befestigung des Plattenelements 1 an der Decke und/oder Wand verwendet wird, in ihrer Transportposition fixiert werden kann.

### Bezugszeichenliste

- 1: Plattenelement
- 2: Deckplatte
- 3: Haltefeder
- 4: Haltevorrichtung
- 5: Federschenkel
- 6: Federschenkel
- 7: Rückseite von 2
- 8: Halteöffnung
- 9: Rand von 8
- 10: Rand von 8
- 11: Einstecköffnung
- 12: hakenförmiges Ende von 5,6
- 13: erster Öffnungsabschnitt von 8
- 14: zweiter Öffnungsabschnitt von 8
- 15: Haltesteg
- 16: Zwischenabschnitt
- 17: Öffnungsrand von 13
- 18: Profil
- 19: erster Profilschenkel
- 20: zweiter Profilschenkel
- 21: Halterand
- 22: Verkleidung
- 23: Halterung
- 24: Halteloch
- 25: Anlageschenkel
- 26: Sichtseite
- 27: Sicherungsaufnahme

## Patentansprüche

1. Plattenelement (1) zur Verkleidung einer Decke und/oder Wand mit einer Deckplatte (2) und mit zumindest einer Haltefeder (3), insbesondere einer Schenkelfeder, die zur vorzugsweise hängenden Befestigung der Deckplatte (2) an einer Decke und/oder Wand aus einer Transportposition in eine Befestigungsposition bewegbar ist, wobei das Plattenelement (1) eine Haltevorrichtung (4) für die zumindest eine Haltefeder (3) aufweist, wobei die Haltefeder (3) in ihrer Transportposition im Vergleich zu ihrer Befestigungsposition einer Rückseite (7) der Deckplatte (2) angenähert ist, **dadurch gekennzeichnet, dass** die Haltevorrichtung (4) dazu eingerichtet ist, die zumindest eine Haltefeder (3) in ihrer Transportposition unter Spannung zu fixieren, wobei die Haltevorrichtung (4) zur gespannten Fixierung der zumindest einen Haltefeder (3) in ihrer Transportposition als Widerlager ausgebildet und die zumindest eine Haltefeder (3) in Transportposition durch ihre eigene Federkraft an der Haltevorrichtung (4) fixiert ist.

2. Plattenelement (1) nach dem vorherigen Anspruch, wobei die Haltevorrichtung (4) als statisches Widerlager zur gespannten Fixierung der zumindest einen Haltefeder (3) in ihrer Transportposition ausgebildet ist.

3. Plattenelement (1) nach einem der vorherigen Ansprüche, wobei die Haltefeder (3) in ihrer Transportposition im Vergleich zu ihrer Befestigungsposition mit ihren Federschenkeln (5,6) der Rückseite (7) der Deckplatte (2) angenähert ist, und/oder wobei die Haltefeder (3) in ihrer Transportposition an der Rückseite (7) der Deckplatte (2) anliegt.

4. Plattenelement (1) nach einem der vorherigen Ansprüche, wobei Federschenkel (5,6) der zumindest einen Haltefeder (3) in ihrer Befestigungsposition eine größere Distanz zueinander aufweisen als in ihrer Transportposition.

5. Plattenelement (1) nach einem der vorherigen Ansprüche, wobei die Haltefeder (3) an der Haltevorrichtung (4) aus ihrer Transportposition in ihre Befestigungsposition schwenkbar, insbesondere um eine längs der Deckplatte (2) verlaufenden Schwenkachse, ist und/oder wobei die Haltevorrichtung (4) eine kombinierte Längs- und Schwenkführung für die zumindest eine Haltefeder (3) aufweisen, sodass die zumindest eine Haltefeder (3) aus ihrer Transportposition entlang ihrer Längsrichtung verschiebbar an der Haltevorrichtung (4) angeordnet ist.

6. Plattenelement (1) nach einem der vorherigen Ansprüche, wobei die Haltevorrichtung (4) einen Schwenkwinkel der Haltefeder (3) zwischen ihrer Transportposition und ihrer Befestigungsposition auf höchstens 110°, vorzugsweise auf 90° begrenzt.

7. Plattenelement (1) nach einem der vorherigen Ansprüche, wobei die Haltevorrichtung (4) für jeden Federschenkel (5,6) der zumindest einen Haltefeder (3) jeweils eine Halteöffnung (8) aufweist.

8. Plattenelement (1) nach dem vorherigen Anspruch, wobei die Halteöffnungen (8) einander abgewandte Ränder (9,10) aufweisen, an denen die Federschenkel (5,6) der zumindest einen Haltefeder (3) bei in Transportposition befindlicher Haltefeder (3) anliegen, wobei die beiden Ränder (9,10) einen Abstand zueinander aufweisen, der so bemessen ist, dass die Federschenkel (5,6) der Haltefeder (3) bei in Transportposition befindlicher Haltefeder (3) gespannt gehalten sind und dadurch die Haltefeder (3) unter Spannung in ihrer Transportposition fixiert ist.

9. Plattenelement (1) nach einem der beiden vorherigen Ansprüche, wobei die Haltevorrichtung (4) benachbart zu zumindest einer der beiden Halteöffnungen (8) eine Einstecköffnung (11) zur Aufnahme eines freien, vorzugsweise hakenförmigen und/oder gebogenen, Endes (12) eines der beiden Federschenkel (5,6) der zumindest einen Haltefeder (3) aufweist, insbesondere wobei die Federschenkel (5,6) an ihren Enden (12) zwischen 100° und 200°, vorzugsweise um 180°, gebogen sind.

10. Plattenelement (1) nach einem der Ansprüche 7 bis 9, wobei die Halteöffnung (8) einen ersten Öffnungsabschnitt (13) und einen zweiten Öffnungsabschnitt (14) aufweist, und wobei die Federschenkel (5,6) bei in Transportposition befindlicher Haltefeder (3) in dem ersten Öffnungsabschnitt (13) und bei in Befestigungsposition befindlicher Haltefeder (3) in dem zweiten Öffnungsabschnitt (14) angeordnet sind.

11. Plattenelement (1) nach einem der Ansprüche 7 bis 10, wobei zwischen zwei einer Haltefeder (3) zugeordneten Halteöffnungen (8) der Haltevorrichtung (4), insbesondere zwischen zwei zweiten Öffnungsabschnitten (14), ein Haltesteg (15) ausgebildet ist, von dem die in Befestigungsstellung befindliche Haltefeder (3) mit einem zwischen Federschenkeln (5,6) angeordneten Zwischenabschnitt (16) an der Haltevorrichtung (4) fixiert wird.

12. Plattenelement (1) nach einem der beiden vorherigen Ansprüche, wobei der erste Öffnungsabschnitt (13) in Schwenkrichtung der Haltefeder (3) in Richtung ihrer Befestigungsposition durch einen Öffnungsrand (17) begrenzt ist, der einen Federschenkel (5,6) der Haltefeder (3) in Transportposition formschlüssig sichert.

13. Plattenelement (1) nach einem der Ansprüche 10 bis 12, wobei der erste Öffnungsabschnitt (13) näher als der zweite Öffnungsabschnitt (14) an einer Seite der Deckplatte (2) angeordnet ist, vorzugsweise die keine Sichtseite (26) des Plattenelements (1) ist, insbesondere an einer oder der Rückseite (7) der Deckplatte (2), und/oder wobei der erste Öffnungsabschnitt (13) einen größeren Winkel mit einer Seite der Deckplatte (2) aufspannt, vorzugsweise mit einer Seite, die keine Sichtseite (26) des Plattenelements (1) ist, insbesondere mit einer oder der Rückseite (7) der Deckplatte (2), als der zweite Öffnungsabschnitt (14) und/oder wobei der zweite Öffnungsabschnitt (14) parallel zu einer Seite der Deckplatte (2) ausgerichtet ist, vorzugsweise zu einer Seite der Deckplatte (2), die keine Sichtseite (26) des Plattenelements (1) ist, insbesondere zu einer oder der Rückseite (7) der Deckplatte (2).

14. Plattenelement (1) nach einem der Ansprüche 10 bis 13, wobei der erste Öffnungsabschnitt (13) und der zweite Öffnungsabschnitt (14) in einem Winkel kleiner als 180° zueinander ausgerichtet sind, insbesondere in einem Winkel zwischen 80° und 110°, bevorzugt in einem Winkel von 90°.

15. Plattenelement (1) nach einem der vorherigen Ansprüche, wobei die Haltevorrichtung (4) zumindest ein Profil (18), insbesondere ein Randprofil, umfasst, das an der Deckplatte (2) angeordnet oder ausgebildet ist.

16. Plattenelement (1) nach dem vorherigen Anspruch, wobei die Halteöffnungen (8) in dem Profil (18) ausgebildet sind, vorzugsweise wobei das Profil (18) einen ersten Profilschenkel (19) mit den ersten Öffnungsabschnitten (13) und einen zweiten Profilschenkel (20) mit den zweiten Öffnungsabschnitten (14) aufweist.

17. Plattenelement (1) nach einem der beiden vorherigen Ansprüche, wobei das Profil (18) durch Biegen der Deckplatte (2), insbesondere an einer Rückseite (7) der Deckplatte (2), ausgeformt ist oder wobei das Profil (18) an einer Seite, insbesondere an der Rückseite (7) der Deckplatte (2) befestigt oder angeformt ist.

18. Plattenelement (1) nach einem der vorherigen Ansprüche, wobei an zwei einander abgewandten Rändern der Deckplatte (2) jeweils zumindest eine Haltevorrichtung (4) mit zumindest einer Haltefeder (3) angeordnet ist und/oder wobei zumindest zwei Haltefedern (3) an einem Rand der Deckplatte (2) angeordnet sind.

19. Plattenelement (1) nach einem der vorherigen Ansprüche, wobei die Deckplatte (2) zumindest teilweise aus Metall besteht.

20. Verkleidung (22) für eine Decke und/oder Wand mit zumindest einer an einer Decke und/oder Wand befestigbaren und in Gebrauchsstellung befestigten Halterung (23) und mit zumindest einem Plattenelement (1) nach einem der vorherigen Ansprüche, wobei das Plattenelement (1) in seiner Gebrauchsstellung mit seiner zumindest einen Haltefeder (3) an der Halterung (23) befestigt ist.

21. Verkleidung (22) nach dem vorherigen Anspruch, wobei die Haltefeder (3) in die Halterung (23) eingehängt ist und/oder wobei die Halterung (23) ein Halteprofil ist.

22. Verkleidung (22) nach einem der Ansprüche 20 oder 21, wobei die Halterung (23) für jede Haltefeder (3) zumindest ein Halteloch (24) aufweist, insbesondere wobei zumindest einem Halteloch (24), vorzugsweise jedem Halteloch (24), zumindest eine Sicherungsaufnahme (27) zur Aufnahme eines hakenförmigen Endes (12) eines Federschenkels (5,6) einer Haltefeder (3) zugeordnet ist.

## Claims

1. Panel element (1) for lining a ceiling and/or wall, having a cover panel (2) and having at least one retaining spring (3), in particular a leg spring, which can be moved from a transport position to a fastening position for the purpose of fastening the cover panel (2) to a ceiling and/or wall preferably in a suspended manner, wherein the panel element (1) has a retaining device (4) for the at least one retaining spring (3), wherein the retaining spring (3) is closer to a back side (7) of the cover panel (2) in its transport position than in its fastening position, **characterized in that** the retaining device (4) is configured to fix the at least one retaining spring (3) in its transport position under tension, wherein the retaining device (4), for the tensioned fixing of the at least one retaining spring (3) in its transport position, is in the form of a counterbearing and the at least one retaining spring (3) is fixed on the retaining device (4) in the transport position by its inherent spring force.

2. Panel element (1) according to the preceding claim, wherein the retaining device (4) is in the form of a static counterbearing for the tensioned fixing of the at least one retaining spring (3) in its transport position.

3. Panel element (1) according to either of the preceding claims, wherein the retaining spring (3), by way of its spring legs (5, 6), is closer to the back side (7) of the cover panel (2) in its transport position than in its fastening position, and/or wherein the retaining spring (3), in its transport position, rests against the back side (7) of the cover panel (2).

4. Panel element (1) according to one of the preceding claims, wherein spring legs (5, 6) of the at least one retaining spring (3) are further apart in its fastening position than in its transport position.

5. Panel element (1) according to one of the preceding claims, wherein the retaining spring (3) can be pivoted on the retaining device (4) from its transport position into its fastening position, in particular about a pivot axis running along the cover panel (2), and/or wherein the retaining device (4) has a combined longitudinal and pivoting guide for the at least one retaining spring (3), with the result that the at least one retaining spring (3) is arranged on the retaining device (4) so as to be displaceable from its transport position in its longitudinal direction.

6. Panel element (1) according to one of the preceding claims, wherein the retaining device (4) limits a pivot angle for pivoting the retaining spring (3) between its transport position and its fastening position to at most 110°, preferably to 90°.

7. Panel element (1) according to one of the preceding claims, wherein the retaining device (4) has a respective retaining opening (8) for each spring leg (5, 6) of the at least one retaining spring (3).

8. Panel element (1) according to the preceding claim, wherein the retaining openings (8) have edges (9, 10) facing away from one another, against which edges the spring legs (5, 6) of the at least one retaining spring (3) bear when the retaining spring (3) is in the transport position, wherein the two edges (9, 10) are at a distance from one another which is dimensioned such that the spring legs (5, 6) of the retaining spring (3) are held tensioned when the retaining spring (3) is in the transport position, and as a result the retaining spring (3) is fixed in its transport position under tension.

9. Panel element (1) according to one of the two preceding claims, wherein the retaining device (4), adjacent to at least one of the two retaining openings (8), has an insertion opening (11) for receiving a free, preferably hook-shaped and/or bent, end (12) of one of the two spring legs (5, 6) of the at least one retaining spring (3), in particular wherein the spring legs (5, 6) are bent at their ends (12) by between 100° and 200°, preferably by 180°.

10. Panel element (1) according to one of Claims 7 to 9, wherein the retaining opening (8) has a first opening portion (13) and a second opening portion (14), and wherein the spring legs (5, 6) are arranged in the first opening portion (13) when the retaining spring (3) is in the transport position and are arranged in the second opening portion (14) when the retaining spring (3) is in the fastening position.

11. Panel element (1) according to one of Claims 7 to 10, wherein a retaining web (15), which fixes the retaining spring (3), in the fastening position, on the retaining device (4) by way of an intermediate portion (16) arranged between spring legs (5, 6), is formed between two retaining openings (8) of the retaining device (4) that are assigned to a retaining spring (3), in particular between two second opening portions (14).

12. Panel element (1) according to one of the two preceding claims, wherein the first opening portion (13) is delimited in the pivoting direction of the retaining spring (3) toward its fastening position by an opening edge (17), which secures a spring leg (5, 6) of the retaining spring (3) in a form fit in the transport position.

13. Panel element (1) according to one Claims 10 to 12, wherein the first opening portion (13) is closer to one side of the cover panel (2) than the second opening portion (14), which side is preferably not a visible side (26) of the panel element (1), in particular closer to a or the back side (7) of the cover panel (2), and/or wherein the first opening portion (13) spans a larger angle with one side of the cover panel (2), preferably with a side which is not a visible side (26) of the panel element (1), in particular with a or the back side (7) of the cover panel (2), than the second opening portion (14), and/or wherein the second opening portion (14) is aligned parallel to one side of the cover panel (2), preferably to a side of the cover panel (2) which is not a visible side (26) of the panel element (1), in particular to a or the back side (7) of the cover panel (2) .

14. Panel element (1) according to one of Claims 10 to 13, wherein the first opening portion (13) and the second opening portion (14) are aligned at an angle of less than 180° in relation to one another, in particular at an angle of between 80° and 110°, preferably at an angle of 90°.

15. Panel element (1) according to one of the preceding claims, wherein the retaining device (4) comprises at least one profile (18), in particular an edge profile, which is arranged or formed on the cover panel (2).

16. Panel element (1) according to the preceding claim, wherein the retaining openings (8) are formed in the profile (18), preferably wherein the profile (18) has a first profile leg (19) with the first opening portions (13) and a second profile leg (20) with the second opening portions (14).

17. Panel element (1) according to one of the two preceding claims, wherein the profile (18) is shaped by bending the cover panel (2), in particular on a back side (7) of the cover panel (2), or wherein the profile (18) is fastened to or integrally formed on one side, in particular on the back side (7) of the cover panel (2).

18. Panel element (1) according to one of the preceding claims, wherein at least one respective retaining device (4) with at least one retaining spring (3) is arranged on two edges of the cover panel (2) that face away from one another, and/or wherein at least two retaining springs (3) are arranged on one edge of the cover panel (2) .

19. Panel element (1) according to one of the preceding claims, wherein the cover panel (2) consists at least partially of metal.

20. Lining (22) for a ceiling and/or wall, having at least one mount (23) that can be fastened to a ceiling and/or wall and is fastened in the use position, and having at least one panel element (1) according to one of the preceding claims, wherein, in its use position, the panel element (1) is fastened to the mount (23) by way of its at least one retaining spring (3).

21. Lining (22) according to the preceding claim, wherein the retaining spring (3) is hooked into the mount (23) and/or wherein the mount (23) is a retaining profile.

22. Lining (22) according to either of Claims 20 and 21, wherein the mount (23) has at least one retaining hole (24) for each retaining spring (3), in particular wherein at least one securing receptacle (27) for receiving a hook-shaped end (12) of a spring leg (5, 6) of a retaining spring (3) is assigned to at least one retaining hole (24), preferably each retaining hole (24).

## Revendications

1. Elément de panneau (1) pour revêtement d'un plafond et/ou mur avec un panneau de recouvrement (2) et avec au moins un ressort de maintien (3), en particulier un ressort à branches, qui peut être déplacé, pour la fixation de préférence en suspension du panneau de recouvrement (2) sur un plafond et/ou un mur, d'une position de transport à une position de fixation, lequel élément de panneau (1) comporte un dispositif de maintien (4) pour l'au moins un ressort de maintien (3), le ressort de maintien (3) étant rapproché d'une face arrière (7) du panneau de recouvrement dans sa position de transport par rapport à sa position de fixation, **caractérisé en ce que** le dispositif de maintien (4) est agencé pour fixer sous tension l'au moins un ressort de maintien (3) dans sa position de transport, le dispositif de maintien (4) étant configuré pour la fixation en tension de l'au moins un ressort de maintien (3) dans sa position de transport en faisant office de butée et le ressort de maintien (3) étant fixé par sa propre force de ressort au dispositif de maintien (4) dans la position de transport.

2. Elément de panneau (1) selon la revendication précédente, dans lequel le dispositif de maintien (4) faisant office de butée statique est configuré pour la fixation en tension de l'au moins un ressort de maintien (3) dans sa position de transport.

3. Elément de panneau (1) selon une des revendications précédentes, dans lequel le ressort de maintien (3) est rapproché avec ses branches de ressort (5, 6) de la face arrière (7) du panneau de recouvrement (2) dans sa position de transport par rapport à sa position de fixation et/ou dans lequel le ressort de maintien (3) est appliqué contre la face arrière (7) du panneau de recouvrement (2) dans sa position de transport.

4. Elément de panneau (1) selon une des revendications précédentes, dans lequel les branches de ressort (5, 6) de l'au moins un ressort de maintien (3) présentent une plus grande distance entre elles dans sa position de fixation que dans sa position de transport.

5. Elément de panneau (1) selon une des revendications précédentes, dans lequel le ressort de maintien (3) peut pivoter sur le dispositif de maintien (4) de sa position de transport à sa position de fixation, en particulier autour d'un axe de pivotement courant le long du panneau de recouvrement (2) et/ou dans lequel le dispositif de maintien (4) présente un guide longitudinal et pivotant combiné pour l'au moins un ressort de maintien, de sorte que l'au moins un ressort de maintien (3) est disposé de façon à pouvoir pivoter hors de sa position de transport le long de sa direction longitudinale sur le dispositif de maintien (4).

6. Elément de panneau (1) selon une des revendications précédentes, dans lequel le dispositif de maintien (4) limite un angle de pivotement du ressort de maintien (3) entre sa position de transport et sa position de fixation à 110° maximum, de préférence à 90°.

7. Elément de panneau (1) selon une des revendications précédentes, dans lequel le dispositif de maintien (4) présente un orifice de maintien (8) pour chaque branche de ressort (5, 6) de l'au moins un ressort de maintien (3).

8. Elément de panneau (1) selon la revendication précédente, dans lequel les orifices de maintien (8) présentent des bordures (9, 10) opposés entre elles sur lesquels sont appliquées les branches de ressort (5, 6) de l'au moins un ressort de maintien (3) lorsque le ressort de maintien (3) est en position de transport, les deux bordures présentant entre elles une distance qui est mesurée de sorte que les branches de ressort (5, 6) du ressort de maintien (3) sont tendues lorsque le ressort de maintien (3) est en position de transport et qu'ainsi, le ressort de maintien (3) est fixé en tension dans sa position de transport.

9. Elément de panneau (1) selon une des deux revendications précédentes, dans lequel le dispositif de maintien (4) présente à proximité d'au moins une des deux orifices de maintien (8) un orifice d'insertion (11) pouvant recevoir une extrémité libre (12), de préférence en forme de crochet et/ou coudée, d'une des deux branches de ressort (5, 6) de l'au moins un ressort de maintien (3), en particulier les branches de ressort (5, 6) étant coudées à leurs extrémités (12) entre 100° et 200°, de préférence à 180°.

10. Elément de panneau (1) selon une des revendications 7 à 9, dans lequel l'orifice de maintien (8) présente une première section d'orifice (13) et une deuxième section d'orifice (14) et dans lequel les branches de ressort (5, 6) sont disposées dans la première section d'orifice (13) lorsque le ressort de maintien (3) est en position de transport et dans la deuxième section d'orifice (14) lorsque le ressort de maintien (3) est en position de fixation.

11. Elément de panneau (1) selon une des revendications 7 à 10, dans lequel entre deux orifices de maintien (8) du dispositif de maintien (4) associées à un ressort de maintien (3), en particulier entre deux deuxièmes sections d'orifice (14), est formée une barrette de maintien (15) par laquelle le ressort de maintien (3) en position de fixation est fixé au dispositif de maintien (4) avec un segment intermédiaire (16) disposé entre les branches de ressort (5, 6).

12. Elément de panneau (1) selon une des deux revendications précédentes, dans lequel la première section d'orifice (13) est limitée dans la direction de pivotement du ressort de maintien (3) en direction de sa position de fixation par une bordure d'orifice (17) qui bloque par complémentarité de formes une branche de ressort (5, 6) du ressort de maintien (3) en position de transport.

13. Elément de panneau (1) selon une des revendications 10 à 12, dans lequel la première section d'orifice (13) est plus disposée près que la deuxième section d'orifice (14) d'une face du panneau de recouvrement (2), qui n'est pas de préférence une face visible (26) de l'élément de panneau (1), en particulier d'une ou de la face arrière (7) du panneau de recouvrement (2), et/ou dans laquelle la première section d'orifice (13) forme un plus grand angle que la deuxième section d'orifice (14) avec une face du panneau de recouvrement (2), de préférence avec une face qui n'est pas une face visible (26) de l'élément de panneau (1), en particulier avec une ou la face arrière (7) du panneau de recouvrement (2), et/ou dans laquelle la deuxième section d'orifice (14) est orientée parallèlement à une face du panneau de recouvrement (2), de préférence à une face du panneau de recouvrement (2) qui n'est pas une face visible (26) de l'élément de panneau (1), en particulier à une ou à la face arrière (7) du panneau de recouvrement (2).

14. Elément de panneau (1) selon une des revendications 10 à 13, dans lequel la première section d'orifice (13) et la deuxième section d'orifice (14) sont orientées l'une par rapport à l'autre selon un angle inférieur à 180°, en particulier selon un angle de 80° à 110°, en particulier selon un angle de 90°.

15. Elément de panneau (1) selon une des revendications précédentes, dans lequel le dispositif de maintien (4) comprend au moins un profilé (18), en particulier un profilé de bordure, qui est disposé ou formé sur le panneau de recouvrement (2).

16. Elément de panneau (1) selon la revendication précédente, dans lequel les orifices de maintien (8) sont formés dans le profilé (18), de préférence le profilé (18) comportant une première aile de profilé (19) portant les premières sections d'orifice (13) et une deuxième aile de profilé (20) portant les deuxièmes sections d'orifice (14).

17. Elément de panneau (1) selon une des deux revendications précédentes, dans lequel le profilé (18) est formé par pliage du panneau de recouvrement (2), en particulier vers une face arrière (7) du panneau de recouvrement (2), ou dans lequel le profilé (18) est fixé ou formé sur une face, en particulier sur la face arrière (7) du panneau de recouvrement (2).

18. Elément de panneau (1) selon une des revendications précédentes, dans lequel au moins un dispositif de maintien (4) avec au moins un ressort de retenu (3) est disposé sur chacune des deux bordures opposées entre elles du panneau de recouvrement (2) et/ou dans lequel au moins deux ressorts de maintien (3) sont disposés sur une bordure du panneau de recouvrement (2).

19. Elément de panneau (1) selon une des revendications précédentes, dans lequel le panneau de recouvrement (2) est constitué au moins partiellement de métal.

20. Revêtement (22) de plafond et/ou mur avec au moins un support (23) pouvant être fixé et étant fixé en position d'utilisation à un plafond et/ou un mur et avec au moins un élément de panneau (1) selon une des revendications précédentes, lequel élément de panneau (1) est fixé dans sa position d'utilisation avec son au moins un ressort de maintien (3) au support (23).

21. Revêtement (22) selon la revendication précédente, dans lequel le ressort de maintien (3) est accroché dans le support (23) et/ou dans lequel le support (23) est un profilé de maintien.

22. Revêtement (22) selon une des revendications 20 ou 21, dans lequel le support (23) comporte au moins un trou de maintien (24) pour chaque ressort de maintien (3), en particulier dans lequel un logement de fixation (27) destiné à recevoir une extrémité en forme de crochet (12) d'une branche de ressort (5, 6) d'un ressort de maintien (3) est associé à au moins un trou de maintien (24), de préférence à chaque trou de maintien (24).
